# EUROPÄISCHE PATENTSCHRIFT

(11) **EP 3 566 961 B1**
(45) Veröffentlichungstag und Bekanntmachung des Hinweises auf die Patenterteilung: **14.07.2021**
(21) Anmeldenummer: 19159305.2
(22) Anmeldetag: 26.02.2019
(51) Int. Cl.: B65C 1/02, B65C 9/28

(54) **VERFAHREN UND VORRICHTUNG ZUR BERÜHRUNGSLOSEN ANBRINGUNG VON SELBSTKLEBENDEN TRANSPONDERN AN GEGENSTÄNDEN**
METHOD AND DEVICE FOR THE CONTACTLESS APPLICATION OF SELF-ADHESIVE TRANSPONDERS TO OBJECTS
PROCÉDÉ ET DISPOSITIF D'APPLICATION SANS CONTACT DES TRANSPONDEURS AUTO-ADHÉSIVES À DES OBJETS

(30) Priorität: 04.05.2018 DE 102018003613
(43) Veröffentlichungstag der Anmeldung: 13.11.2019
(73) Patentinhaber: Gustav Wilms OHG, 49152 Bad Essen (DE)
(72) Erfinder: Wilms, Heinrich, 49152 Bad Essen (DE)
(74) Vertreter: Pott, Ulrich

(56) Entgegenhaltungen:
- WO-A1-2016/102093
- WO-A2-2006/029103
- US-B1- 6 640 865

## Beschreibung

Die Erfindung bezieht sich zum einen auf ein Verfahren zur berührungslosen Anbringung von Transpondern an Gegenständen, insbesondere zur berührungslosen Anbringung von Transpondern sowie Transponderetiketten in Hohlkammern an Getränkekisten oder an anderen Kisten. Des Weiteren bezieht sich die Erfindung auf eine Vorrichtung zum Anbringung von Transpondern auf Gegenständen, insbesondere von selbstklebenden Transponderetiketten in Hohlkammern an Getränkekisten oder an anderen Kisten, mit einem Vorrat an Transpondern und einer Zuführeinrichtung zum Transport eines Transponders zu einem Transponderhalter, über den der Transponder zu dem mit dem Transponder zu versehenden Gegenstand transportierbar ist.

Verfahren und Vorrichtungen zum Anbringen von Transpondern auf Gegenständen, beispielsweise zum Anbringen von Transpondern auf Getränkekarten, sind bekannt. Bekannte Transponder sind beispielsweise auf Kunststoffträgern befestigt, die jeweils einzeln an den Getränkekisten festzumachen sind. Der damit einhergehende Befestigungsaufwand ist erheblich.

Darüber hinaus sind Transponder bekannt, die in transparenten Kunststoffröhrchen angeordnet sind. Diese Kunststoffröhrchen sind mit Klemmfüßen versehen und werden in den Getränkekasten mittels einer Vorrichtung eingeschossen. Auch der damit einhergehende Arbeitsaufwand ist erheblich, da jeder einzelne Transponder in jedes einzelne Kunststoffröhrchen eingelassen werden und verschlossen werden muss.

Die US 6,640,865 B1 offenbart ein Verfahren zur berührungslosen Anbringung von Etiketten an Gegenständen, wobei der Gegenstand einer weiteren Station zugeführt wird und mittels einer Lanze mit angesaugtem Etikett an oder in den Gegenstand eingefahren wird, wobei innerhalb der Lanze ein Vakuum angelegt wird und nach Erreichen des Gegenstandes die Lanze mit einem Überdruck beaufschlagt wird, so dass das Etikett auf den Gegenstand berührungslos aufgebracht wird. Somit haftet auch diesem Verfahren der bereits vorbeschriebene Nachteil an, dass der einhergehende Arbeitsaufwand erheblich ist, um das Etikett auf dem Gegenstand aufzubringen.

Es ist Aufgabe der vorliegenden Erfindung, ein Verfahren und eine Vorrichtung der eingangs genannten Art derart weiterzubilden, dass ein Transponder in vereinfachter Weise an einem Gegenstand, insbesondere an einer Getränkekiste, vorgesehen werden kann.

Zur Lösung dieser Aufgabe zeichnet sich das Verfahren dadurch aus, dass in einer ersten Station ein nicht mit einem Transponder versehender oder ein mit einem nicht lesbaren Transponder versehender Gegenstand dedektiert wird. Wird ein so dedektierter Gegenstand, der also nicht mit einem Transponder versehen ist oder mit einem nicht lesbaren Transponder, wird dieser dedektierte Gegenstand, also beispielsweise eine Getränkekiste, in einer zweiten Station zunächst einem Reinigungs- und einem Abkühlvorgang ausgesetzt und mittels einer mit Druckluft beaufschlagten Lanze gereinigt und abgekühlt. Ist dies geschehen, wird dieser Gegenstand, also beispielsweise die Getränkekiste, einer weiteren Station zugeführt, wobei ein Innenraum dieser Lanze mit einem Vakuum zu beaufschlagen ist, um einen Transponder anzusaugen und zu halten und an den Gegenstand oder in den Gegenstand einzufahren.

Nachdem der Gegenstand, also beispielsweise die Getränkekiste, so durch die Lanze mit dem gehaltenen Transponder an- oder eingefahren ist, kann die Lanze an der ausgewählten Stelle des Gegenstandes platziert werden und danach mit einem Überdruck beaufschlagt werden, so dass der Transponder auf den Gegenstand berührungslos aufgebracht werden kann. Dabei wird aufgrund einer vorgesehenen Flügelprofilierung auf der Lanze über die entweichende Druckluft ein Auftrieb erzeugt, was dazu führt, dass beim Entweichen der Druckluft zwischen der Lanze und dem Transponder ein geringerer Druck erzeugt wird, so dass bei einer Bewegung der Lanze nach Aufbringen des Transponders auf den Gegenstand das Flügelprofilen sehr nahe bzw. dicht an dem Transponder entlanggleiten kann, so dass der Transponder ganzflächig an den Gegenstand gedrückt wird, ohne dass dieser mechanisch berührt wird.

Die Vorrichtung zur Lösung dieser Aufgabe zur berührungslosen Anbringung von Transpondern an Gegenständen, insbesondere zum Anbringen von selbstklebenden Transponderetiketten in Hohlkammern an Getränkekisten oder an anderen Kisten, ist zunächst mit einem Vorrat an Transpondern und einer Zuführeinrichtung zum Transport eines Transponders zu einem Transponderhalter, insbesondere einer Lanze versehen. Über diese Lanze ist der Transponder zu dem mit dem Transponder zu versehenden Gegenstand zu transportieren, wobei der Transponderträger mit einem Innenraum mit Luftaustrittsöffnungen versehen ist. Dieser Innenraum des Transponderträgers weist zumindest einen Anschluss auf, über den der Innenraum des Transponderträgers mit einem Unterdruck und mit Druckluft beaufschlagbar ist. Über den Transponder ist bei einem angelegten Unterdruck der Transponder an dem Transponderträger zu halten und zu dem mit dem Transponder zu versehenden Gegenstand zu transportieren. Der Transponderträger ist mit einem Innenraum mit Luftaustrittsöffnungen versehen, wobei dieser Innenraum des Transponderträgers zumindest einen Anschluss aufweist, vorzugweise mehrere, über den oder die der Innenraum des Transponderträgers mit einem Unterdruck oder mit Druckluft, also mit Überdruck, beaufschlagbar ist, und über einen angelegten Unterdruck der Transponder an dem Transponderträger gehalten und zu dem mit dem Transponder zu versehenden Gegenstand transportiert werden kann.

Der Transponderträger ist in einem Bereich benachbart zu dem Bereich des anzuordnenden bzw. des zu haltenden Transponders mit einem Profil in Gestalt eines Flugzeugflügels ausgebildet, wobei Flügelprofilierungen in ihrem dem Transponder zugewandten Längsbereich außermittig ihrer Längenerstreckung dem Transponderträger zugewandt eine maximale Höhe aufweist. Diese Flugzeugflügelprofilierung befindet sich in Längsrichtung des Transponderträgers außerhalb von Luftaustrittsöffnungen und außerhalb des Transponders, der an dem Transponderträger zu halten ist, so dass über diese Flugzeugflügelprofilierung einen Auftrieb zu erzeugen ist. Damit ist eine Vorrichtung und ein Verfahren zum berührungslosen Anbringen von Transpondern auf Gegenständen geschaffen, insbesondere zum Anbringen von selbstklebenden Etiketten auf Gegenständen wie z. B. Getränkekisten, bei denen über den Transponderträger, der insbesondere lanzenförmig ausgebildet ist, der Transponder über ein Vakuum gehalten zu dem Gegenstand transportiert werden kann. Die z. B. von einer Vorratsrolle zuzuführenden Selbstklebeetiketten können an den Transponderträger übergeben werden und dort über den anzulegenden Unterdruck an den Innenraum und damit über den Unterdruck an den Luftaustrittsdüsen zu dem Gegenstand, also z. B. zu der Getränkekiste, geführt und beispielsweise von unten in die Getränkekiste eingeschossen zu werden. Die Transponderetiketten können zuvor mit einer Initialisierung versehen sein. Zuvor sind verfahrenstechnisch Gegenstände, also z. B. die Getränkekisten, in einer ersten Station zu dedektieren. Dabei wird dedektiert, ob diese Getränkekisten mit einem Transponder versehen sind oder alternativ, ob dort ein Transponder vorgesehen ist, der nicht oder nicht mehr lesbar ist. Führt die Dedektion zu dem Ergebnis, dass ein neuer Transponder vorzusehen ist, wird der Gegenstand, also z. B. die Getränkekiste, einem Reinigungsprozess zugeführt. In dieser zweiten Station, also der Reinigungsstation, kann der Gegenstand mit Druckluft, sei es heiß oder kalt oder auch mit einer Flüssigkeit, gereinigt werden und dann mit Luft gekühlt bzw. getrocknet werden. Dann kann dieser Gegenstand in eine weitere Station verfahren werden, um mit dem Transponder versehen zu werden, wobei dort über den besonders zu erzeugenden Auftrieb mittels der Flugzeugflügelprofilierung an der Lanze der Transponder besonders wirkungsvoll und berührungslos an dem Gegenstand, also z. B. der Getränkekiste, zu befestigen ist, wobei bevorzugtermaßen die Flugzeugflügelprofilierung elastisch ausgebildet ist, um auf zu besonders schonende aber wirkungsvolle Weise den Transponder, also z. B. das selbstklebende Etikett, dauerhaft wirksam an dem Gegenstand anzubringen. Dabei überstreicht aufgrund der Flugzeugflügelprofilierung ein Luftstrom die Oberfläche des Transponders wirkungsvoll aber mit der notwendigen Andruckkraft, ohne dass mechanisch der Transponder von der Lanze und deren Flugzeugflügelprofilierung mechanisch berührt wird. Dies ist beispielsweise mit einem beaufschlagten Druck von 22 atü besonders wirkungsvoll zu vollziehen.

Danach wird die Lanze, die von unten in z. B. den Getränkekasten eingeführt wird, wieder heruntergefahren, wobei die Flügelprofilierung durch die entweichende Druckluft den Auftrieb erzeugt, so dass beim Entweichen der Druckluft nach oben zwischen Lanze und Transponder ein geringerer Druck entsteht. Dadurch wird die Lanze nicht nach hinten hin ausweichen und wird auch nicht klemmen, da die Luftaustrittsdüsen der Lanze dicht an dem Transponder gleiten, und zwar sehr nahe über die Flügelprofilierung an dem Transponder. Dadurch wird der Transponder ganzflächig glatt an dem Gegenstand, also insbesondere an die bevorzugte mit dem Transponder zu versehende Stelle der Getränkekiste, gedrückt, ohne diese Stelle mechanisch zu berühren und ohne diese Stelle dadurch eventuell zu beschädigen. Erreicht die Lanze während der Abwärtsbewegung ein unteres Ende des Transponders, wird dieses erkannt und die Zuführung der Druckluft ausgeschaltet. Die Lanze kann dann z. B. in einer Rollbahn, auf der der Gegenstand, also z. B. die Getränkekiste bewegt wird, hineinfahren, wonach sich eine Klemmung, die zuvor die Getränkekiste positioniert hat, gelöst werden kann, um dann einer weiteren Station zugeführt zu werden. Dabei kann über eine Antennenvorrichtung der Transponder, der jetzt auf dem Gegenstand, also z. B. der Getränkekiste, angebracht ist, überprüft und damit gelesen werden, um ein Signal mit dem Ergebnis zu erzeugen, dass nunmehr die Getränkekiste ordnungsgemäß gekennzeichnet und damit ausgelesen wurde. Danach kann sie zu einem Ausgang der Anlage verfahren werden, und zwar zu dem Ausgang, an dem die Gegenstände, also z. B. die Getränkekisten, verbracht sind, die mit einem Transponder versehen sind. Wird durch die Antennenüberprüfung der Transponder nicht erfolgreich gelesen, kann aufgrund eines dadurch erzeugten Abweisungssignals dieser Gegenstand seinem anderen Ausgang zugeleitet werden, in dem nicht erfolgreich gekennzeichnete Gegenstände verfahren sind.

Insgesamt ist damit eine Vorrichtung und ein Verfahren geschaffen, mit der bzw. mit dem wirksam und effektiv Gegenstände wie Getränkekisten mit einer dauerhaften Kennzeichnung versehen werden können.

Zur weiteren Erläuterung der Erfindung wird auf weitere Unteransprüche und die nachfolgende Beschreibung sowie die Figuren verwiesen. In den Figuren zeigen:
- Fig. 1: ein Ausführungsbeispiel einer aus mehreren Stationen beschriebenen Anlage zur Etikettierung von Getränkekisten mit einem Transponder;
- Fig. 2: eine Transponderaufnahmeeinrichtung mit auf einer Rolle aufgebrachten Transpondern;
- Fig. 3: in einer Draufsicht ein Ausführungsbeispiel einer als Lanze ausgebildeten Transponderträgers;
- Fig. 4: eine Seitenansicht auf das Ausführungsbeispiel nach Fig. 3 mit der Darstellung einer Flügelprofilierung;
- Fig. 4 a): in einer Seitenansicht vergrößert die Flügelprofilierung der Lanze nach Fig. 4;
- Fig. 4 b): die Flügelprofilierung nach Fig. 4 mit Darstellung des Auftriebes A aufgrund der zugeströmten Luft L an der Flügelprofilierung.

In der Zeichnung sind übereinstimmende Teile sind mit übereinstimmenden Bezugsziffern versehen.

In der Fig. 1 ist eine Anlage zur Kennzeichnung von Gegenständen, im vorliegenden Beispiel von Getränkekisten, dargestellt. Dazu sind mehrere hintereinander angeordnete Stationen dargestellt, nämlich die Station I, die Station II und die Station III. Es sind verschiedene Getränkekisten 1 dargestellt, die mit einem Transponder zu versehen sind, die auf einer Rollbahn 2 ablaufen und von der Station I an Station II und danach in die Station III übergeben werden. Dazu ist nach jeder einzelnen Station I, II, III ein Kistenanschlag 3 vorgesehen, wobei an der Station I eine Reinigungs- und Abkühllanze 4 vorgesehen ist. Diese sind aktiv, nachdem über eine nicht nahe dargestellte Einrichtung überprüft wird, ob eine Kiste 1 mit einem Transponder versehen ist oder mit einem nicht lesbaren Transponder, denn dann wird die Kiste 1 der Station I mit dem Kistenanschlag 3 zugeführt, um diese zunächst über die Reinigungs- und Abkühllanze einen Reinigungsvorgang durchlaufen zu lassen.

Ist dieses erfolgt, wird die Kiste an die Station II übergeben, an der eine Vorrichtung 5 vorgesehen ist, auf der, wie im Einzelnen näher in Fig. 2 dargestellt ist, ein Transponderspender vorgesehen ist mit jeweils zwei Rollen, nämlich einer Vorratsrolle 6 für die Transponder 14 und einer Rolle 7 zum Aufnehmen des Trägermaterials, wobei eine Lanze 8 vorgesehen ist, an die ein Transponder weitergegeben werden kann, um diesen über einen Vakuum, das in die Lanze 8 eingelegt wird, zu halten und in eine Getränkekiste einzuführen, insbesondere von unten.

In Fig. 2 ist der Transponderspender exemplarisch dargestellt. Dieser trägt ganz allgemein die Bezugsziffer 5 und hat eine Transponderrolle 6 und eine Rolle 7, in der die Trägerlaufbahn 8 über mehrere Umlenkrollen geführt und wieder aufgenommen wird, nachdem die Transponder abgelöst wurden. Es sind zusätzlich eine Antenne 9 und eine Antenne 10 vorgesehen sowie Abschirmungen 11 für die Transponder. Über die Antennen können Transponder gelesen werden. Die Transponder werden von dem Etikettenspender an eine Lanze 10 übergeben, wie sie näher in den Figuren 3 und 4 dargestellt ist. Diese Lanze 10 als Transponderträger ist über einen Anschluss 11 mit Vakuum und mit Druckluft zu beaufschlagen, indem sie einen Innenraum hat, der mit den Luftaustrittsdüsen 12 verbunden ist. Diese Luftaustrittsdüsen sind in einem Bereich 13 angeordnet, der gegenüber dem restlichen Bereich abgesenkt ausgebildet ist, so dass dort eine selbstklebende Etikette (Transponder), wie sie mit 14 in Fig. 3 angedeutet ist, versenkt anzuordnen ist, um diese auf dem Gegenstand, also der Getränkekiste aufzubringen.

Das Besondere ist, dass im vorderen Bereich der Lanze 10 eine flugzeugflügelartige Profilierung 15 angebracht ist, und zwar im Bereich des vorderen Endes der Lanze 10, also noch vor den Luftaustrittsdüsen 12 gelegen, aber innerhalb des abgesenkten Bereiches 13. Diese flügelartige Profilierung 15 erstreckt sich in der Längserstreckung der Lanze 10 bzw. parallel zu dieser, und hat eine maximale Höhe H, wie diese in Fig. 4 b) angedeutet ist, die sich außerhalb der Mitte ihrer Längserstreckung erstreckt, also mit einem Flügelprofil, das ihre maximale Höhe vor der Anströmung L der Druckluft gelegen ist, die aus den Luftaustrittsdüsen 12 entweicht, wenn das Innere der Lanze 10 mit Druckluft beaufschlagt wird. Dadurch wird ein Auftrieb A erzeugt mit einer Auftriebskraft, die über den aufzubringenden Transponder 14 streicht und ohne mechanische Berührung durch die Lanze 10 den Transponder 14 mit seiner Klebefläche sicher und wirkungsvoll auf den mit dem Transponder 14 zu versehenden Gegenstand 1 also im vorliegenden Fall die Getränkekiste, versieht. Ist der Aufbringungsvorgang herbeigeführt, kann die Lanze 10 aus der Getränkekiste herabgeführt werden, wobei während der Abwärtsbewegung die Druckluftzufuhr abschaltet, so dass ohne weitere mechanische Berührung die Lanze 10 sicher aus der Getränkekiste herausgeführt werden kann.

## Patentansprüche

1. Verfahren zur berührungslosen Anbringung (14) von Transpondern an Gegenständen (1), insbesondere in Hohlkammern an Getränkekisten oder an anderen Kisten, wobei in einer ersten Station (I) ein nicht mit einem Transponder (14) versehender oder ein mit einem nicht lesbaren Transponder (14) versehender Gegenstand (1) dedektiert wird, ein so dedektierter Gegenstand (1) in einer zweiten Station (II) einem Reinigungs- und Abkühlvorgang ausgesetzt wird und mittels einer mit Druckluft beaufschlagbaren Lanze (10) gereinigt und abgekühlt wird, wonach der Gegenstand (1) einer weiteren Station (III) zugeführt wird und die Lanze (10) mit angesaugtem Transponder (14) an oder in den Gegenstand (1) eingefahren wird, wobei innerhalb der Lanze (10) ein Vakuum angelegt wird, und nach Erreichen des Gegenstandes (1) die Lanze (10) mit einem Überdruck beaufschlagt wird, so dass der Transponder (14) auf den Gegenstand (1) berührungslos aufgebracht wird, wobei durch eine Flügelprofilierung (15) auf der Lanze (10) über entweichende Druckluft ein Auftrieb (17) erzeugt wird und beim Entweichen der Druckluft zwischen der Lanze (10) und dem Transponder (14) ein geringerer Druck erzeugt wird, so dass bei einer Bewegung der Lanze (10) nach Aufbringen des Transponders (14) auf den Gegenstand (1) das Flügelprofil (15) dicht an dem Transponder (14) entlanggleitet, so dass der Transponder (14) ganzflächig an den Gegenstand (1) gedrückt wird ohne mechanische Berührung.

2. Verfahren nach Anspruch 1, **dadurch gekennzeichnet, dass** nach Aufbringen des Transponders (14) auf den Gegenstand (1) die Druckluftzufuhr der Lanze (10) bei Erreichen eines Endbereiches des Transponders (14) ausgeschaltet wird, wonach der Transponder (14) des Gegenstandes (1) über eine Erkennungseinrichtung überprüft wird und der Gegenstand (1) nach erfolgreicher Prüfung einem Stationsausgang zugeführt wird.

3. Vorrichtung zur berührungslosen Anbringung von Transpondern (14) an Gegenständen (1), insbesondere zum Anbringen von selbstklebenden Transponderetiketten in Hohlkammern an Getränkekisten oder an anderen Kisten, mit einem Vorrat an Transpondern (14) und einer Zuführeinrichtung (5) zum Transport eines Transponders (14) zu einem Transponderhalter (10) insbesondere einer Lanze, über den der Transponder (14) zu dem mit dem Transponder (14) zu versehenden Gegenstand (1) transportierbar ist, wobei der Transponderträger (10) mit einem Innenraum mit Luftaustrittsöffnungen (12) versehen ist und wobei der Innenraum des Transponderträgers (10) zumindest einen Anschluss (11) aufweist, über den der Innenraum des Transponderträgers (10) mit einem Unterdruck und mit Druckluft beaufschlagbar ist und wobei der Transponder (14) bei einen angelegten Unterdruck an dem Transponderträger (10) gehalten und zu dem mit dem Transponder (14) zu versehenden Gegenstand (1) transportierbar ist, wobei der Transponderträger (10) in einem Bereich benachbart zu dem Bereich des anzuordnenden Transponders (14) mit einem Profil (15) in Gestalt eines Flugzeugflügels ausgebildet ist mit einer Flügelprofilierung, die in ihrem dem Transponder (14) zugewandten Längsbereich und außermittig ihrer Längenerstreckung dem Transponderträger (10) zugewandt eine maximale Höhe (H) aufweist und dass sich die Flugzeugflügelprofilierung (15) in Längsrichtung des Transponderträgers (10) außerhalb von Luftaustrittsöffnungen (12) und dem zu haltenden Transponder (14) befindet.

4. Vorrichtung nach Anspruch 3, **dadurch gekennzeichnet, dass** die Flugzeugflügelprofilierung (15) elastisch ausgebildet ist.

5. Vorrichtung nach einem der Ansprüche 3 bis 4, **dadurch gekennzeichnet, dass** der Transponderträger (10) als Lanze mit einem inneren Hohlraum ausgebildet ist.

6. Vorrichtung nach einem der Ansprüche 3 bis 5, **dadurch gekennzeichnet, dass** der Transponderträger (10) einen abgesenkten Aufnahmebereich (13) zur Anordnung des Transponders (14) aufweist.

7. Vorrichtung nach Anspruch 6, **dadurch gekennzeichnet, dass** sich die Flugzeugflügelprofilierung (15) in dem abgesenkten Aufnahmebereich (13) des Transponderträgers (10) befindet.

8. Vorrichtung nach einem der Ansprüche 3 bis 6, **dadurch gekennzeichnet, dass** der Transponderträger (10) an eine Vakuumleitung (11) und an eine Druckluftleitung (11) angeschlossen ist.

9. System, umfassend eine Vorrichtung nach Anspruch 7 oder 8, und einen Gegenstand (1), wobei dem Transponderträger (10) und dem Gegenstand (1) zwei Antennen (10, 11) zugeordnet sind zum Lesen eines aufgebrachten Transponders (14).

## Claims

1. Method for contactlessly attaching transponders (14) to objects (1), in particular in hollow chambers on beverage crates or on other crates, wherein in a first station (I) an object (1), which is not provided with a transponder (14) or is provided with a non-readable transponder (14), is detected, an object (1) detected in this manner in a second station (II) is exposed to a cleaning and cooling process and is cleaned and cooled by means of a lance (10) that can apply pressurised air, after which the object (1) is supplied to another station (III) and the lance (10) with suctioned transponder (14) is moved to or into the object (1), wherein a vacuum is applied inside the lance (10) and after reaching the object (1), an overpressure is applied to the lance (10) such that the transponder (14) is contactlessly attached on the object (1), wherein a boost (17) is generated using escaping pressurised air through a wing profiling (15) on the lance (10) and a lower pressure is generated when the pressurised air escapes between the lance (10) and the transponder (14) such that when the lance (10) moves after attaching the transponder (14) on the object (1), the wing profile (15) slides closely along the transponder (14) such that the transponder (14) is pressed over its entire surface on the object (1) without mechanical contact.

2. Method according to claim 1, **characterised in that** after attaching the transponder (14) on the object (1), the pressurised air supply to the lance (10) is switched off when an end region of the transponder (14) is reached, after which the transponder (14) of the object (1) is verified via a detection apparatus and the object (1) is supplied to a station outlet following successful testing.

3. Device for contactlessly attaching transponders (14) to objects (1), in particular for attaching self-adhesive transponder labels in hollow chambers on beverage crates or on other crates, with a store of transponders (14) and a feed apparatus (5) to transport a transponder (14) to a transponder holder (10), in particular a lance, via which the transponder (14) is transportable to the object (1) to be provided with the transponder (14), wherein the transponder carrier (10) is provided with an interior with air outlet openings (12) and wherein the interior of the transponder carrier (10) has at least one connection (11), via which a negative pressure and pressurised air can be applied to the interior of the transponder carrier (10) and wherein the transponder (14) is held at an applied negative pressure on the transponder carrier (10) and is transportable to the object (1) to be provided with the transponder (14), wherein the transponder carrier (10) is formed with a profile (15) in the shape of an aircraft wing in a region adjacent to the region of the transponder (14) to be arranged, said aircraft wing having a wing profiling which has a maximum height (H) in its longitudinal region facing the transponder (14) and eccentrically to its longitudinal extension facing the transponder carrier (10) and in that the aircraft wing profiling (15) is located in the longitudinal direction of the transponder carrier (10) outside of air outlet openings (12) and the transponder (14) to be held.

4. Device according to claim 3, **characterised in that** the aircraft wing profiling (15) is formed elastically.

5. Device according to any one of claims 3 to 4, **characterised in that** the transponder carrier (10) is formed as a lance with an inner hollow space.

6. Device according to any one of claims 3 to 5, **characterised in that** the transponder carrier (10) has a lowered mount region (13) for arranging the transponder (14) .

7. Device according to claim 6, **characterised in that** the aircraft wing profiling (15) is located in the lowered mount region (13) of the transponder carrier (10).

8. Device according to any one of claims 3 to 6, **characterised in that** the transponder carrier (10) is connected to a vacuum line (11) and to a pressurised air line (11).

9. System, comprising a device according to claim 7 or 8, and an object (1), wherein two antennae (10, 11) are assigned to the transponder carrier (10) and to the object (1) in order to read an attached transponder (14).

## Revendications

1. Procédé pour la fixation sans contact (14) de transpondeurs sur des objets (1), en particulier dans des compartiments creux sur des caisses de boissons ou sur d'autres caisses, où, dans un premier poste (I), est détecté un objet (1) non doté d'un transpondeur (14) ou un objet doté d'un transpondeur (14) non lisible, un objet (1) ainsi détecté est soumis, dans un deuxième poste (II), à un processus de nettoyage et de refroidissement et est nettoyé et refroidi au moyen d'une lance (10) pouvant être alimentée en air comprimé, après quoi l'objet (1) est amené à un autre poste (III), et la lance (10), avec un transpondeur aspiré (14), est rentrée sur ou dans l'objet (1), où un vide est appliqué à l'intérieur de la lance (10) et, après avoir atteint l'objet (1), la lance (10) est soumise à une surpression, de sorte que le transpondeur (14) est appliqué sans contact sur l'objet (1), où, grâce à un profilage d'aile (15), une portance (17) est générée sur la lance (10) par le fait que de l'air comprimé s'échappe et, pendant l'échappement de l'air comprimé, une plus faible pression est produite entre la lance (10) et le transpondeur (14), de sorte que lors d'un mouvement de la lance (10), après application du transpondeur (14) sur l'objet (1), le profil d'aile (15) glisse tout près le long du transpondeur (14), de sorte que le transpondeur (14) est pressé contre l'objet (1), sur la totalité de la surface et sans contact mécanique.

2. Procédé selon la revendication 1, **caractérisé en ce que**, après application du transpondeur (14) sur l'objet (1), l'alimentation de la lance (10) en air comprimé, quand une zone d'extrémité du transpondeur (14) a été atteinte, est coupée, après quoi le transpondeur (14) de l'objet (1) est contrôlé par un dispositif d'identification et, une fois que le contrôle a été effectué avec succès, l'objet (1) est acheminé jusqu'à une sortie de poste.

3. Dispositif conçu pour la fixation sans contact de transpondeurs (14), sur des objets (1), en particulier conçu pour la fixation d'étiquettes autoadhésives dans des compartiments creux sur des caisses de boissons ou sur d'autres caisses, avec une réserve de transpondeurs (14) et avec un dispositif d'amenée (5) servant au transport d'un transpondeur (14) jusqu'à un support de transpondeur (10), en particulier une lance, support par lequel le transpondeur (14) peut être transporté jusqu'à l'objet (1) devant être doté du transpondeur (14), où le support de transpondeur (10) est doté d'un espace intérieur comportant des ouvertures de sortie d'air (12), et où l'espace intérieur du support de transpondeur (10) présente au moins un raccordement (11) par lequel l'espace intérieur du support de transpondeur (10) peut être soumis à une dépression et alimenté en air comprimé, et où le transpondeur (14), quand une dépression est appliquée, est tenu sur le support de transpondeur (10) et peut être transporté jusqu'à l'objet (1) devant être doté du transpondeur (14), où le support de transpondeur (10), dans une zone adjacente à la zone du transpondeur (14) devant être disposé, est configuré en ayant un profil (15) se présentant sous la forme d'une aile d'avion, en ayant un profilage d'aile qui, dans sa zone longitudinale tournée vers le transpondeur (14) et, de façon excentrée par rapport à son étendue dans le sens de la longueur, en regardant vers le support de transpondeur (10), présente une hauteur maximale (H), et en ce que le profilage d'aile d'avion (15) se trouve, dans la direction longitudinale du support de transpondeur (10), à l'extérieur des ouvertures de sortie d'air (12) et du transpondeur (14) à supporter.

4. Dispositif selon la revendication 3, **caractérisé en ce que** le profilage d'aile d'avion (15) est configuré de façon élastique.

5. Dispositif selon l'une des revendications 3 à 4, **caractérisé en ce que** le support de transpondeur (10) est conçu comme une lance ayant un espace creux intérieur.

6. Dispositif selon l'une quelconque des revendications 3 à 5, **caractérisé en ce que** le support de transpondeur (10) présente, pour l'agencement du transpondeur (14), une zone de logement (13) abaissée.

7. Dispositif selon la revendication 6, **caractérisé en ce que** le profilage d'aile d'avion (15) se trouve dans la zone de logement abaissée (13) du support de transpondeur (10).

8. Dispositif selon l'une quelconque des revendications 3 à 6, **caractérisé en ce que** le support de transpondeur (10) est raccordé à une conduite de vide (11) et à une conduite d'air comprimé (11).

9. Système comprenant un dispositif selon la revendication 7 ou 8, et un objet (1), où deux antennes (10, 11) sont affectées au support de transpondeur (10) et à l'objet (1), pour servir à la lecture d'un transpondeur (14) ayant été appliqué.
